# EUROPÄISCHE PATENTSCHRIFT

(11) **EP 2 086 699 B1**
(45) Veröffentlichungstag und Bekanntmachung des Hinweises auf die Patenterteilung: **25.08.2010**
(21) Anmeldenummer: 07818794.5
(22) Anmeldetag: 09.10.2007
(51) Int. Cl.: B21D 28/10, B21D 28/06

(54) **VERFAHREN ZUR GEWINNUNG VON WERKSTÜCKAUSSCHNITTEN AUS EINEM PLATTENARTIGEN WERKSTÜCK**
METHOD FOR OBTAINING WORKPIECE CUTOUTS FROM A PLATE-LIKE WORKPIECE
PROCEDE POUR OBTENIR DES DECOUPES A PARTIR D'UNE PIECE DU GENRE PLAQUE

(30) Priorität: 24.10.2006 DE 102006050018
(43) Veröffentlichungstag der Anmeldung: 12.08.2009
(73) Patentinhaber: TRUMPF Werkzeugmaschinen GmbH + Co. KG, 71254 Ditzingen (DE)
(72) Erfinder: BUETTNER, Stefan, 71706 Markgröningen (DE)
(74) Vertreter: Kohler Schmid Möbus
(86) Internationale Anmeldenummer: PCT/EP2007/008720
(87) Internationale Veröffentlichungsnummer: WO 2008/049509

(56) Entgegenhaltungen:
- EP-A- 1 166 915
- EP-A- 1 201 330
- DE-C2- 3 832 215
- JP-A- 60 184 430
- US-A- 5 862 579

## Beschreibung

Die Erfindung betrifft ein Verfahren zur Gewinnung von wenigstens zwei Werkstückausschnitten aus einem plattenartigen Werkstück, insbesondere von wenigstens zwei Blechausschnitten aus einem Blech, wobei durch vorbereitendes Trennschneiden bei bewegtem Werkstück die Verbindung zwischen den Werkstückausschnitten und dem Restwerkstück mittels einer Schneideinrichtung teilweise, d. h. unter Belassen einer Restverbindung, freigeschnitten wird, wobei nach dem vorbereitenden Trennschneiden durch abschließendes Trennschneiden an dem ruhenden Werkstück die Restverbindung der Werkstückausschnitte mit dem Restwerkstück mittels einer Schneideinrichtung entlang wenigstens einer Schnittlinie freigeschnitten wird und wobei die Werkstückausschnitte nach dem abschließenden Trennschneiden von dem Restwerkstück abgeführt werden.

Ein derartiges Verfahren zur Gewinnung von Blechausschnitten aus einem Blech ist in DE-C-38 32 215 beschrieben. Im Rahmen des vorbekannten Verfahrens werden mittels einer Stanz- bzw. Nibbelvorrichtung eine Vielzahl von Trennschnitten an einem Blech erstellt. Hierzu wird das betreffende Blech mittels einer Blechhandhabungsvorrichtung relativ zu der Stanz- bzw. Nibbelvorrichtung bewegt. Durch die Trennschnitte wird die Verbindung zwischen mehreren Blechausschnitten und einem Restwerkstück teilweise durchtrennt. Jeder der teilweise freigeschnittenen Blechausschnitte ist über eine eigene, ausschließlich für diesen Blechausschnitt bestehende Restverbindung mit dem Restwerkstück verbunden. Um die Blechausschnitte abschließend freizuschneiden, wird das Blech einer Blechtafelschere zugeführt. Die maximale Schnittlänge der Blechtafelschere entspricht wenigstens der Länge bzw. der Breite des zu bearbeitenden Bleches.

Die Blechtafelschere erstellt an dem ruhenden Blech einen abschließenden Trennschnitt, welcher sich über die gesamte Breite bzw. Länge des Bleches erstreckt. Mehrere entlang der Schnittlinie des abschließenden Trennschnittes mit dem Restwerkstück verbundene Blechausschnitte werden infolgedessen gänzlich von dem Restwerkstück getrennt. Anschließend rutschen die so freigeschnittenen Blechausschnitte zum Abführen auf ein Förderband.

Ein gattungsfremdes Verfahren ist aus EP 1 166 915 A2 bekannt. Im Rahmen dieses Verfahrens erfolgt die schneidende Bearbeitung von Blechen stets bei ruhendem Werkstück. Hergestellt werden Dichtungsbleche, welche aus einem von einem Coil abgewickelten Blech auszuschneiden sind. Zu diesem Zweck wird das Blech in einem Folgeverbundwerkzeug nacheinander einem Freischneidprozess (vorbereitendes Trennschneiden) sowie einem Trennprozess (abschließendes Trennschneiden) unterzogen.

Mehrere Dichtungsbleche gleichzeitig werden nur im Falle einer besonderen Verfahrensvariante gewonnen (EP 1 166 915 A2, Figur 8). Dabei wird ein Blechabschnitt, aus dem letztlich zwei Dichtungsbleche erzeugt werden, zunächst an einer Freischneidstation mit einander gegenüberliegenden seitlichen Ausschnitten versehen. Zwischen den seitlichen Ausschnitten verbleibt eine Restverbindung der Blechabschnitte mit dem Restwerkstück. Die beiden aus dem Blechabschnitt zu gewinnenden Dichtungsbleche sind zu diesem Zeitpunkt noch nicht voneinander getrennt. Die Trennung der Dichtungsbleche voneinander und auch ihre Trennung von dem Restwerkstück erfolgt in dem abschließenden Trennprozess, der auf das seitliche Freischneiden des Blechabschnittes folgt.

Ausgehend von dem Stand der Technik nach DE-C-38 32 215 ist es Ziel der Erfindung, ein Verfahren bereitzustellen, das gegenüber dem vorbekannten Verfahren in seinen Einsatzmöglichkeiten erweitert ist.

Erfindungsgemäß gelöst wird diese Aufgabe durch das Verfahren nach Patentanspruch 1. Demnach wird bereits durch das vorbereitende Trennschneiden die Verbindung zwischen den Werkstückausschnitten und dem Restwerkstück in Richtung der Schnittlinie(n) des abschließenden Trennschneidens verkürzt. Diese Verkürzung ist derart bemessen, dass die verbleibende Restverbindung zwischen den Werkstückausschnitten und dem Restwerkstück in dem Bearbeitungsbereich der Schneideinrichtung für das abschließende Trennschneiden liegt. Auf diese Weise ist es erfindungsgemäß möglich, auch Werkstücke zu bearbeiten, welche größer als der Bearbeitungsbereich der Schneideinrichtung für das abschließende Trennschneiden sind. Infolgedessen kann das erfindungsgemäße Verfahren insbesondere mit herkömmlichen Werkzeugmaschinen durchgeführt werden, deren für das abschließenden Trennscheiden genutzte Schneideinrichtungen einen Bearbeitungsbereich aufweisen, der kleiner als das zu bearbeitende Werkstück ist.

Besondere Ausführungsarten des Verfahrens nach Patentanspruch 1 ergeben sich aus den abhängigen Patentansprüchen 2 bis 10.

Nach Patentanspruch 2 wird die Restverbindung zwischen den Werkstückausschnitten und dem Restwerkstück durch das abschließende Trennschneiden entlang der (den) gesamten Schnittlinie(n) gleichzeitig freigeschnitten. Beispielsweise erfolgt ein gleichzeitiges Freischneiden im Falle eines stanzenden Freischneidens mittels eines einzigen Stanzhubes eines Stanzstempels. Auf diese Weise wird vermieden, dass ein bereits freigeschnittener Werkstückausschnitt während dem Freischneiden eines weiteren Werkstückausschnittes in dem ruhenden Restwerkstück verrutscht. Damit ist ein prozesssicheres Abführen der freigeschnittenen Werkstückausschnitte sichergestellt.

Im Rahmen des Verfahrens nach Patentanspruch 3 werden die gänzlich freigeschnittenen Werkstückausschnitte unter Schwerkraftwirkung von dem Restwerkstück abgeführt. Demgemäß fallen oder rutschen die Werkstückausschnitte in Abförderrichtung. Die Notwendigkeit einer Handhabung der Werkstückausschnitte mittels aufwändiger Handhabungsvorrichtungen entfällt.

Im Falle des Verfahrens nach Patentanspruch 4 erfolgt das erfindungsgemäße Trennschneiden durch die flexibel einsetzbaren und prozesssicheren Trennverfahren des Stanz- und/oder des Laserschneidens.

Nach Patentanspruch 5 werden das vorbereitende Trennschneiden und das abschließende Trennschneiden mittels ein und derselben Schneideinrichtung durchgeführt. Insbesondere entfällt folglich ein zusätzlicher Transfer des Werkstückes zwischen dem vorbereitenden und dem abschließenden Trennschneiden. Die Vorrichtung zur Durchführung des Verfahrens kann u. U. mit einer einzigen Schneideinrichtung auskommen.

Erfindungsgemäß wird nach Patentanspruch 6 die Restverbindung zwischen den Werkstückausschnitten und dem Restwerkstück durch das abschließende Trennschneiden entlang Schnittlinien freigeschnitten, welche nicht in gegenseitiger geradliniger Verlängerung zueinander angeordnet sind. Da in unterschiedlichen Richtungen verlaufende Schnitte erstellt werden können, lassen sich die gemeinsam freizuschneidenen Werkstückausschnitte flexibel zueinander anordnen.

Gemäß Patentanspruch 7 werden die Werkstückausschnitte beim abschließenden Trennschneiden über einer Öffnung eines das Werkstück lagernden Werkstücktisches angeordnet. Ein schnelles und prozesssicheres Abführen der Werkstückausschnitte wird dadurch ermöglicht.

Eine weitere Maßnahme zur Gewährleistung einer hohen Prozesssicherheit des erfindungsgemäßen Verfahrens ergibt sich aus Patentanspruch 8. Demnach wird die Verbindung zwischen den Werkstückausschnitten und dem Restwerkstück durch das vorbereitende Trennschneiden derart freigeschnitten, dass die Werkstückausschnitte von dem Restwerkstück umgeben bleiben. Das Restwerkstück umschließt die Werkstückausschnitte also rahmenartig. Rahmenartige Restwerkstücke besitzen eine erhöhte Stabilität gegen unerwünschte Verformungen. Derartige Verformungen können zu Kollisionen zwischen dem Restwerkstück und Maschinenteilen führen. Durch die erhöhte Stabilität des Restwerkstückes werden derartige Kollisionen vermieden und eine prozesssichere Werkstückbearbeitung ist sichergestellt.

Die Patentansprüche 9 und 10 betreffen Maßnahmen, durch welche die für das abschließende Trennschneiden und das Abführen der freigeschnittenen Werkstückausschnitte benötigte Zeit reduziert wird. Nach Patentanspruch 9 wird die erfindungsgemäße Restverbindung zwischen den Werkstückausschnitten und dem Restwerkstück durch einen gemeinsamen Verbindungssteg ausgebildet. Durch Freischneiden des gemeinsamen Verbindungssteges werden die Werkstückausschnitte gleichzeitig von dem Restwerkstück vollständig freigeschnitten. Die so freigeschnittenen Werkstückausschnitte werden nach Patentanspruch 10 gleichzeitig von dem Restwerkstück abgeführt.

Nachstehend wird die Erfindung anhand beispielhafter schematischer Darstellungen näher erläutert. Es zeigen
- Figuren 1a bis 1d:: ein erstes Blech zu unterschiedlichen Zeitpunkten im Laufe eines Verfahrens zur Gewinnung von zwei Blechausschnitten,
- Figur 2:: ein zweites Blech mit teilweise freigeschnittenen Blechausschnitten,
- Figur 3:: eine perspektivische Darstellung einer Laser- Stanzpresse zur Gewinnung von Blechausschnitten aus einem Blech.

In den Figuren 1a bis 1d ist ein plattenartiges Werkstück in Form eines Bleches 1 bei der Gewinnung von zwei Werkstückausschnitten, im Speziellen von zwei Blechausschnitten 2, dargestellt. Zur Durchführung des Verfahrens dient eine Werkzeugmaschine, wie sie in Figur 3 gezeigt und wie sie nachstehend im Einzelnen beschrieben ist.

Figur 1a zeigt das Blech 1 während des vorbereitenden Trennschneidens. Das vorbereitende Trennschneiden erfolgt bei bewegtem Blech.

Die beiden Blechausschnitte 2, welche jeweils drei kleinere Lochstanzungen aufweisen, sind zu dem dargestellten Zeitpunkt mit dem Restwerkstück 3 noch durch eine Restverbindung 4 verbunden. Eine Schneideinrichtung der verwendeten Werkzeugmaschine besitzt einen Bearbeitungsbereich 5.

Außer in dem Bereich der Restverbindung 4 sind die Blechausschnitte 2 durch von der Schneideinrichtung erstellte Trennschnitte 6 von dem Blech 1 getrennt worden. Die Restverbindung 4 zwischen den beiden Blechausschnitten 2 und dem Restwerkstück 3 in Richtung von miteinander fluchtenden, d. h. gleichgerichtet verlaufenden Schnittlinien 7 ist gemäß Figur 1a größer als der Bearbeitungsbereich 5 der Schneideinrichtung. Folglich kann die Restverbindung 4 nicht bei ruhendem Blech 1 vollständig vom Restwerkstück 3 getrennt werden.

Um Trennschnitte 6 in einem bei der Position des Bleches 1 gemäß Figur 1a außerhalb des Bearbeitungsbereiches 5 liegenden Blechbereich zu erstellen, wird das Blech 1 gegenüber der Schneideinrichtung derart bewegt bzw. umpositioniert, dass der zu bearbeitende Blechbereich in den Bearbeitungsbereich 5 der Schneideinrichtung gelangt.

Ausgehend von den Verhältnissen gemäß Figur 1a wird die Restverbindung 4 zwischen den Blechausschnitten 2 und dem Restwerkstück 3 in Richtung der Schnittlinien 7 verkürzt. Hierzu werden unter Bewegen des Bleches 1 gegenüber der Schneideinrichtung die zu bearbeitenden Blechbereiche in den Bearbeitungsbereich 5 der Schneideinrichtung gebracht. Mittels der Schneideinrichtung werden die Trennschnitte 6 in Richtung der Schnittlinien 7 verlängert. Mit Beendigung des vorbereitenden Trennscheidens stellen sich die Verhältnisse gemäß Figur 1b ein.

In Figur 1b ist das Blech 1 nach dem vorbereitenden Trennschneiden und unmittelbar vor dem abschließenden Trennschneiden dargestellt. Die Blechausschnitte 2 sind nach wie vor mit dem sie umgebenden rahmenartigen Restwerkstück 3 verbunden. Die Restverbindung 4 liegt nun in dem Bearbeitungsbereich 5 der Schneideinrichtung. Das folgende, abschließende Trennschneiden der Blechausschnitte 2 wird entlang der Schnittlinien 7 bei ruhendem Blech 1 durchgeführt.

Figur 1c zeigt das Blech 1 mit gänzlich von dem rahmenartigen Restwerkstück 3 freigeschnittenen Blechausschnitten 2. Ausgehend von der Situation gemäß Figur 1c werden die freigeschnittenen Blechausschnitte 2 gleichzeitig von dem rahmenartigen Restwerkstück 3 abgeführt. In Figur 1d ist das Restwerkstück 3 nach Entnahme der Blechausschnitte 2 dargestellt.

Die Blechausschnitte 2 werden durch das abschließende Trennschneiden ohne zwischenzeitliches Bewegen des Bleches 1 von dem Restwerkstück 3 freigeschnitten und zugleich bei unveränderter Position des Bleches 1 bzw. Restwerkstückes 3 abgeführt. Aufgrund der gemeinsamen Fertigung von zwei Blechausschnitten 2 verkürzt sich die Fertigungszeit pro Blechausschnitt 2 im Vergleich zu einer Einzelteilfertigung. Das abschließende Freischneiden und das Abführen der Blechausschnitte 2 erfolgt bei ruhendem Blech 1, um ein unerwünschtes Verrutschen der gänzlich freigeschnittenen Blechausschnitte 2 gegenüber dem Restwerkstück 3 zu vermeiden.

Weitere Möglichkeiten, Blechausschnitte aus einem Blech 10 freizuschneiden, zeigt Figur 2. Alle dargestellten Blechausschnitte befinden sich in dem Zustand unmittelbar vor dem abschließenden Trennschneiden. Sie sind demnach noch teilweise mit dem Restwerkstück 11 verbunden. Im Falle des Bleches 10 umfasst das Restwerkstück 11 einander zugeordneter Blechausschnitte nicht nur unbearbeitete Blechbereiche, sondern auch jeweils andere, teilweise freigeschnittene Blechausschnitte.

Blechausschnitte 12 sind beim vorbereitenden Trennschneiden derart von dem Restwerkstück 11 freigeschnitten worden, dass sie über einen gemeinsamen Verbindungssteg 13 mit dem Restwerkstück 11 verbunden bleiben. Durch abschließendes Trennschneiden wird der gemeinsame Verbindungssteg 13 der Blechausschnitte 12 mit dem Restwerkstück 11 mittels der Schneideinrichtung entlang der Schnittlinien 14 freigeschnitten. Die Schnittlinien 14 sind in diesem Fall parallel zueinander angeordnet.

Neben rechteckigen Blechausschnitten können auch Blechausschnitte mit anderen Konturen freigeschnitten werden. Beispielhaft wird dies durch kreisförmige Blechausschnitte 15 verdeutlicht. Schnittlinien 16, entlang derer die kreisförmigen Blechausschnitte 15 durch das abschließende Trennschneiden freigeschnitten werden, besitzen einen gekrümmten Verlauf und verlaufen folglich in unterschiedlichen Richtungen. Gleiches gilt für Schnittlinien 17 von Blechausschnitten 18.

Anhand von Blechausschnitten 19 ist ersichtlich, in welcher Weise vier Blechausschnitte durch vorbereitendes Trennschneiden freizuschneiden sind, damit sie bei ruhendem Blech 10 abschließend freigeschnitten werden können. Blechausschnitte 20 können jeweils paarweise gänzlich von dem Restwerkstück 11 freigeschnitten werden, wobei zwischen dem abschließenden Trennschneiden eines Paares sowie eines weiteren Paares das Blech 10 lediglich in seiner Querrichtung linear gegenüber der Schneideinrichtung verschoben werden muss.

Im Falle der in Figur 2 beispielhaft dargestellten Blechausschnitte 12, 15, 18, 19 und 20 weisen die gemeinsam freigeschnittenen Blechausschnitte jeweils eine identische Form auf. Grundsätzlich ist es aber auch möglich, Blechausschnitte unterschiedlicher Form gemeinsam abschließend freizuschneiden.

Figur 3 zeigt die als Laser-Stanzpresse 30 ausgebildete Werkzeugmaschine, auf welcher das vorstehende Verfahren zur Gewinnung von Blechausschnitten aus einem Blech durchgeführt wird. Die Laser-Stanzpresse 30 weist als Schneideinrichtungen eine herkömmliche Stanzvorrichtung 31 und eine herkömmliche Laserschneidvorrichtung 32 auf. Ein zu bearbeitendes Blech 33 lagert während der Werkstückbearbeitung auf einem Werkstücktisch 34. Mittels einer herkömmlichen Koordinatenführung 35 wird das Blech 33 gegenüber der Stanzvorrichtung 31 und der Laserschneidvorrichtung 32 in der Blechebene verschoben. Durch die Bewegung des Bleches 33 gegenüber der Stanzvorrichtung 31 und der Laserschneidvorrichtung 32 wird der jeweils zu bearbeitende Blechbereich in den Bearbeitungsbereich der Stanzvorrichtung 31 oder der Laserschneidvorrichtung 32 verschoben.

Zunächst werden Blechausschnitte 36, wie vorstehend beschrieben, durch vorbereitendes Trennschneiden teilweise von einem Restwerkstück 37 getrennt, d. h. die Verbindung der Blechausschnitte 36 mit dem Restwerkstück 37 wird unter Belassen einer Restverbindung 38 freigeschnitten. Zum vorbereitenden Trennschneiden dient die Stanzvorrichtung 31, alternativ oder ergänzend die Laserschneidvorrichtung 32.

Sowohl die Stanzvorrichtung 31 als auch die Laserschneidvorrichtung 32 können auch für das abschließende Trennschneiden eingesetzt werden. Dabei wird der Bearbeitungsbereich der Stanzvorrichtung 31 durch die Größe von an ihr eingesetzten Stanzwerkzeugen 39 definiert. Der Bearbeitungsbereich der Laserschneidvorrichtung 32 wird im Wesentlichen durch die maximalen Verfahrwege einer nicht näher dargestellten Bewegungseinheit der Laserschneidvorrichtung 32 bestimmt. Mittels der Bewegungseinheit der Laserschneidvorrichtung 32 wird eine Laserschneiddüse 40 zusammen mit einem nicht dargestellten Laserschneidstrahl in der Blechebene gegenüber dem Blech 33 entlang den Schnittlinien über relativ kleine Verfahrwege bewegt.

Die teilweise freigeschnittenen Blechausschnitte 36 werden zum abschließenden Trennschneiden mittels der Koordinatenführung 35 derart gegenüber der Stanzvorrichtung 31 oder der Laserschneidvorrichtung 32 positioniert, dass ihre Restverbindung 38 in dem Bearbeitungsbereich der betreffenden Schneideinrichtung liegt.

Bei dem abschließenden Trennschneiden durch Stanzschneiden werden Trennschnitte erstellt, indem eine Schneidkante an einem Stanzstempel bei einem Stanzhub auf eine der Restverbindungen 38 einwirkt. Dabei wird die betreffende Restverbindung 38 entlang sämtlicher Schnittlinien weitgehend gleichzeitig durchtrennt. Im Falle des Stanzschneidens mittels einer in Hubrichtung des Arbeitshubes geneigten Schneidkante an einem schergeschrägten Schneidstempel wird der Trennschnitt zwar entlang sämtlicher Schnittlinien während eines einzigen Stanzhubes erstellt. Das Durchtrennen der Restverbindung 38 zwischen dem Blech 33 und den Blechausschnitten 36 erfolgt aber zeitlich gestreckt.

Beim abschließenden Trennschneiden durch Laserschneiden wird ein Trennschnitt durch kontinuierliches Verfahren des Laserschneidstrahles entlang der Schnittlinien mittels der nicht dargestellten Bewegungseinheit erstellt. Folglich wird das Blech 33, vergleichbar mit dem Stanzschneiden mittels eines schergeschrägten Schneidstempels, an verschiedenen Stellen entlang der Schnittlinien zeitlich versetzt durchtrennt.

Die Restverbindung 38 ist derart positioniert und die Blechausschnitte 36 werden derart durch das vorbereitende Trennschneiden von dem Restwerkstück 37 freigeschnitten, dass die Blechausschnitte 36, wenn ihre Restverbindung 38 im Bearbeitungsbereich einer der Schneideinrichtungen liegt, selbst weitgehend über einer Öffnung 41 in dem Werkstücktisch 34 angeordnet sind.

Die Öffnung 41 ist mittels einer Klappe 42 öffen- und schließbar. Bei geöffneter Klappe 42 fallen nach dem abschließenden Trennschneiden die gänzlich freigeschnittenen Blechausschnitte 36 unter Schwerkraftwirkung aus dem Restwerkstück 37. Über eine Klappe 42 und eine Rutsche 43 werden die Blechausschnitte 36 aus dem Arbeitsbereich der Laser-Stanzpresse 30 abgeführt. Ein besonders schnelles Abführen der Blechausschnitte 36 erfolgt, wenn das abschließende Trennschneiden bei geöffneter Klappe 42 durchgeführt wird.

Alternativ zu dem Ausschleusen durch die Öffnung 41 des Werkstücktisches 34 können die freigeschnittenen Blechausschnitte 36 auch durch nicht dargestellte Handhabungsvorrichtungen, beispielsweise mittels eines Saugerrahmens, aus dem Restwerkstück 37 entnommen werden. Da das abschließende Trennschneiden am ruhenden Blech erfolgt, können die freizuschneidenden Blechausschnitte bereits vor dem abschließenden Trennschneiden an der Handhabungsvorrichtung festgelegt werden. Beispielsweise werden Sauger eines Saugerrahmens unmittelbar vor dem abschließenden Trennschneiden an die freizuschneidenen Blechausschnitte angelegt. Somit ist eine prozesssichere Entnahme der Blechausschnitte sichergestellt.
Häufig werden freigeschnittene Blechausschnitte auch manuell entnommen. Aus Sicherheitsgründen muss bei jeder einzelnen manuellen Entnahme die Maschine vollständig angehalten werden. Indem zumindest zwei Blechausschnitte gemeinsam freigeschnitten und entnommen werden, werden die Stillstandzeiten der Maschine reduziert.

Unabhängig von der Art und Weise des Abführens der Blechausschnitte 36 werden alle während eines abschließenden Trennschneidvorgangs freigeschnittenen Blechausschnitte 36 aus dem Restwerkstück 37 entnommen, bevor das Blech 33 für eine nachfolgende Werkstückbearbeitung mittels der Koordinatenführung 35 erneut bewegt wird. Dadurch wird ein unerwünschtes Verrutschen der freigeschnittenen Blechausschnitte 36 gegenüber dem Restwerkstück 37 vermieden.

Die zuvor beschriebenen Abläufe an der Laser-Stanzpresse 30 werden mittels einer numerischen Steuereinheit 44 aufeinander abgestimmt gesteuert. Hierzu wird ein in der numerischen Steuereinheit 44 hinterlegtes Steuerprogramm abgearbeitet.

Das Steuerprogramm wird mit Hilfe eines Programmiersystems erstellt. Bei der Generierung des Steuerprogramms bewirkt eine dem Programmiersystem zugrunde liegende Programmiersoftware, dass eine spätere Werkstückbearbeitung gemäß dem vorstehenden Verfahren erfolgt. Die Programmiersoftware ermittelt bzw. beeinflusst automatisch die gegenseitige Anordnung der Blechausschnitte, die Trennschnitte bei dem vorbereitenden und abschließenden Trennschneiden sowie den Entnahmevorgang der Blechausschnitte, so dass Blechausschnitte gemeinsam freigeschnitten und entnommen werden.

## Patentansprüche

1. Verfahren zur Gewinnung von wenigstens zwei Werkstückausschnitten (2, 12, 15, 17, 19, 20, 36) aus einem plattenartigen Werkstück (1, 10, 33), insbesondere von wenigstens zwei Blechausschnitten aus einem Blech, wobei durch vorbereitendes Trennschneiden bei bewegtem Werkstück (1, 10, 33) die Verbindung zwischen den Werkstückausschnitten (2, 12, 15, 17, 19, 20, 36) und dem Restwerkstück (3, 11, 37) mittels einer Schneideinrichtung (31, 32) teilweise, d. h. unter Belassen einer Restverbindung (4, 13, 38), freigeschnitten wird, wobei nach dem vorbereitenden Trennschneiden durch abschließendes Trennschneiden an dem ruhenden Werkstück (1, 10, 33) die Restverbindung (4, 13, 38) der Werkstückausschnitte (2, 12, 15, 17, 19, 20, 36) mit dem Restwerkstück (3, 11, 37) mittels einer Schneideinrichtung (31, 32) entlang wenigstens einer Schnittlinie (7, 14, 16, 17) freigeschnitten wird und wobei die Werkstückausschnitte (2, 12, 15, 17, 19, 20, 36) nach dem abschließenden Trennschneiden von dem Restwerkstück (3, 11, 37) abgeführt werden, **dadurch gekennzeichnet, dass** durch das vorbereitende Trennschneiden die Verbindung zwischen den Werkstückausschnitten (2, 12, 15, 17, 19, 20, 36) und dem Restwerkstück (3, 11, 37) in Richtung der Schnittlinie(n) (7, 14, 16, 17) des abschließenden Trennschneidens derart auf eine gemeinsame Restverbindung (4, 13, 38) verkürzt wird, dass die verbleibende gemeinsame Restverbindung (4, 13, 38) der ansonsten vollständig freigeschnittenen Werkstückausschnitte (2, 12, 15, 17, 19, 20, 36) mit dem Restwerkstück (3, 11, 37) in einem Bearbeitungsbereich (5) der Schneideinrichtung (31, 32) liegt, mittels derer das abschließende Trennschneiden ausgeführt wird.

2. Verfahren nach Anspruch 1, **dadurch gekennzeichnet, dass** durch das abschließende Trennschneiden die Restverbindung (4, 13, 38) der Werkstückausschnitte (2, 12, 15, 17, 19, 20, 36) mit dem Restwerkstück (3, 11, 37) entlang der (den) gesamten Schnittlinie(n) (7, 14, 16, 17) gleichzeitig freigeschnitten wird.

3. Verfahren nach einem der vorhergehenden Ansprüche, **dadurch gekennzeichnet, dass** die Werkstückausschnitte (2, 12, 15, 17, 19, 20, 36) nach dem abschließenden Trennschneiden von dem Restwerkstück (3, 11, 37) durch Schwerkraftwirkung abgeführt werden.

4. Verfahren nach einem der vorhergehenden Ansprüche, **dadurch gekennzeichnet, dass** das vorbereitende Trennschneiden und/oder das abschließende Trennschneiden stanzend und/oder laserschneidend durchgeführt wird.

5. Verfahren nach einem der vorhergehenden Ansprüche, **dadurch gekennzeichnet, dass** das vorbereitende Trennschneiden und das abschließende Trennschneiden mittels ein und derselben Schneideinrichtung (31, 32) durchgeführt werden.

6. Verfahren nach einem der vorhergehenden Ansprüche, **dadurch gekennzeichnet, dass** durch das abschließende Trennschneiden die Restverbindung entlang Schnittlinien (14, 16, 17) freigeschnitten wird, welche in unterschiedlichen Richtungen verlaufen.

7. Verfahren nach einem der vorhergehenden Ansprüche, **dadurch gekennzeichnet, dass** bei dem abschließenden Trennschneiden die Werkstückausschnitte (2, 12, 15, 17, 19, 20, 36) über einer Öffnung (41) in einem das Werkstück lagernden Werkstücktisch (34) angeordnet werden.

8. Verfahren nach einem der vorhergehenden Ansprüche, **dadurch gekennzeichnet, dass** durch das vorbereitende Trennschneiden die Verbindung zwischen den Werkstückausschnitten (2, 12, 15, 17, 19, 20, 36) und dem Restwerkstück derart freigeschnitten wird, dass die Werkstückausschnitte (2, 12, 15, 17, 19, 20, 36) von dem Restwerkstück (3, 11, 37) umgeben bleiben.

9. Verfahren nach einem der vorhergehenden Ansprüche, **dadurch gekennzeichnet, dass** durch das vorbereitende Trennschneiden die Verbindung zwischen den Werkstückausschnitten (12, 20) und dem Restwerkstück unter Belassen eines gemeinsamen Verbindungssteges (13) zwischen den Werkstückausschnitten (12, 20) und dem Restwerkstück (11) freigeschnitten wird, welcher die Restverbindung zwischen mehreren Werkstückausschnitten (12, 20) und dem Restwerkstück (11) herstellt.

10. Verfahren nach Anspruch 9, **dadurch gekennzeichnet, dass** durch das abschließende Trennschneiden der gemeinsame Verbindungssteg (13) zwischen den Werkstückausschnitten (12, 20) und dem Restwerkstück (11) freigeschnitten wird und die derart gänzlich freigeschnittenen Werkstückausschnitte (12, 20) von dem Restwerkstück (11) gleichzeitig abgeführt werden.

## Claims

1. A method for obtaining at least two workpiece cut-outs (2, 12, 15, 17, 19, 20, 36) from a plate-like workpiece (1, 10, 33), especially at least two sheet metal cut-outs from a sheet metal panel, wherein by preparatory severance cutting with the workpiece (1, 10, 33) moving, the connection between the workpiece cut-outs (2, 12, 15, 17, 19, 20, 36) and the remaining workpiece (3, 11, 37) is partially cut free, i.e. with a residual connection (4, 13, 38) being left, by means of a cutting device (31, 32), wherein after the preparatory severance cutting the residual connection (4, 13, 38) of the workpiece cut-outs (2, 12, 15, 17, 19, 20, 36) to the remaining workpiece (3, 11, 37) is cut free along at least one cutting line (7, 14, 16, 17) by means of a cutting device (31, 32) by final severance cutting performed on the stationary workpiece (1, 10, 33), and wherein after the final severance cutting the workpiece cut-outs (2, 12, 15, 17, 19, 20, 36) are removed from the remaining workpiece (3, 11, 37), **characterised in that** the connection between the workpiece cut-outs (2, 12, 15, 17, 19, 20, 36) and the remaining workpiece (3, 11, 37) is shortened in the direction of the cutting line(s) (7, 14, 16, 17) of the final severance cutting to a common residual connection (4, 13, 38) by the preparatory severance cutting in such a manner that the remaining common residual connection (4, 13, 38) of the otherwise completely cut-free workpiece cut-outs (2, 12, 15, 17, 19, 20, 36) to the remaining workpiece (3, 11, 37) lies in a working area (5) of the cutting device (31, 32) by means of which the final severance cutting is performed.

2. A method according to claim 1, **characterised in that** the residual connection (4, 13, 38) of the workpiece cut-outs (2, 12, 15, 17, 19, 20, 36) to the remaining workpiece (3, 11, 37) is cut free along the entire cutting line(s) (7, 14, 16, 17) simultaneously by the final severance cutting.

3. A method according to either of the preceding claims, **characterised in that** the workpiece cut-outs (2, 12, 15, 17, 19, 20, 36) are removed from the remaining workpiece (3, 11, 37) by gravity after the final severance cutting.

4. A method according to any one of the preceding claims, **characterised in that** the preparatory severance cutting and/or the final severance cutting is carried out by punching and/or by laser cutting.

5. A method according to any one of the preceding claims, **characterised in that** the preparatory severance cutting and the final severance cutting are carried out by means of one and the same cutting device (31, 32).

6. A method according to any one of the preceding claims, **characterised in that** the residual connection is cut free by the final severance cutting along cutting lines (14, 16, 17) that extend in different directions.

7. A method according to any one of the preceding claims, **characterised in that** in the final severance cutting operation the workpiece cut-outs (2, 12, 15, 17, 19, 20, 36) are disposed over an opening (41) in a workpiece table (34) supporting the workpiece.

8. A method according to any one of the preceding claims, **characterised in that** the connection between the workpiece cut-outs (2, 12, 15, 17, 19, 20, 36) and the remaining workpiece is cut free by the preparatory severance cutting in such a manner that the workpiece cut-outs (2, 12, 15, 17, 19, 20, 36) remain surrounded by the remaining workpiece (3, 11, 37).

9. A method according to any one of the preceding claims, **characterised in that** the connection between the workpiece cut-outs (12, 20) and the remaining workpiece is cut free by the preparatory severance cutting with a common connecting web (13) being left between the workpiece cut-outs (12, 20) and the remaining workpiece (11), which connecting web (13) forms the residual connection between a plurality of workpiece cut-outs (12, 20) and the remaining workpiece (11).

10. A method according to claim 9, **characterised in that** the common connecting web (13) between the workpiece cut-outs (12, 20) and the remaining workpiece (11) is cut free by the final severance cutting, and the workpiece cut-outs (12, 20) which have been entirely cut free **in that** manner are removed from the remaining workpiece (11) simultaneously.

## Revendications

1. Procédé visant à obtenir au moins deux découpes de pièce (2, 12, 15, 17, 19, 20, 36) à partir d'une pièce (1, 10, 33) du type plaque, en particulier aux moins deux découpes en tôle à partir d'une tôle, procédé dans lequel, par sectionnement séparatif préparatoire au moyen d'un dispositif de sectionnement (31, 32) et alors que ladite pièce (1, 10, 33) est en mouvement, la liaison entre les découpes de pièce (2, 12, 15, 17, 19, 20, 36) et la partie restante (3, 11, 37) de ladite pièce est dissociée de façon partielle, c'est-à-dire en laissant subsister une liaison résiduelle (4, 13, 38) ; dans lequel, à l'issue dudit sectionnement séparatif préparatoire, un sectionnement séparatif final opéré sur la pièce (1, 10, 33) immobile, au moyen d'un dispositif de sectionnement (31, 32), a pour action de dissocier par sectionnement, le long d'au moins une ligne de coupe (7, 14, 16, 17), ladite liaison résiduelle (4, 13, 38) desdites découpes de pièce (2, 12, 15, 17, 19, 20, 36) avec ladite partie restante (3, 11, 37) de ladite pièce ; et dans lequel lesdites découpes de pièce (2, 12, 15, 17, 19, 20, 36) sont évacuées de ladite partie restante (3, 11, 37) de ladite pièce à l'issue dudit sectionnement séparatif final, **caractérisé par le fait que**, sous l'effet du sectionnement séparatif préparatoire, la liaison entre les découpes de pièce (2, 12, 15, 17, 19, 20, 36) et la partie restante (3, 11, 37) de ladite pièce est raccourcie jusqu'à l'obtention d'une liaison résiduelle (4, 13, 38) commune, dans la direction de la ou des ligne(s) de coupe (7, 14, 16, 17) dudit sectionnement séparatif final, de telle sorte que ladite liaison résiduelle (4, 13, 38) commune, subsistant entre ladite partie restante (3, 11, 37) de ladite pièce et lesdites découpes de pièce (2, 12, 15, 17, 19, 20, 36) pour le reste totalement dissociées par sectionnement, se trouve dans une zone d'usinage (5) du dispositif de sectionnement (31, 32) au moyen de laquelle ledit sectionnement séparatif final est effectué.

2. Procédé selon la revendication 1, **caractérisé par le fait que**, sous l'effet du sectionnement séparatif final, la liaison résiduelle (4, 13, 38) des découpes de pièce (2, 12, 15, 17, 19, 20, 36), avec la partie restante (3, 11, 37) de ladite pièce, est simultanément dissociée par sectionnement le long de l'intégralité de la (des) ligne(s) de coupe (7, 14, 16, 17).

3. Procédé selon l'une des revendications précédentes, **caractérisé par le fait que**, à l'issue du sectionnement séparatif final, les découpes de pièce (2, 12, 15, 17, 19, 20, 36) sont évacuées de la partie restante (3, 11, 37) de ladite pièce sous l'action de la pesanteur.

4. Procédé selon l'une des revendications précédentes, **caractérisé par le fait que** le sectionnement séparatif préparatoire, et/ou le sectionnement séparatif final, est (sont) exécuté(s) par estampage et/ou par découpage au laser.

5. Procédé selon l'une des revendications précédentes, **caractérisé par le fait que** le sectionnement séparatif préparatoire et le sectionnement séparatif final sont exécutés au moyen d'un seul et même dispositif de sectionnement (31, 32).

6. Procédé selon l'une des revendications précédentes, **caractérisé par le fait que**, sous l'effet du sectionnement séparatif final, la liaison résiduelle est dissociée, par sectionnement, le long de lignes de coupe (14, 16, 17) qui s'étendent dans des directions différentes.

7. Procédé selon l'une des revendications précédentes, **caractérisé par le fait que**, lors du sectionnement séparatif final, les découpes de pièce (2, 12, 15, 17, 19, 20, 36) sont placées au-dessus d'un orifice (41) pratiqué dans un plateau repose-pièces (34) offrant une assise à la pièce.

8. Procédé selon l'une des revendications précédentes, **caractérisé par le fait que**, sous l'effet du sectionnement séparatif préparatoire, la liaison entre les découpes de pièce (2, 12, 15, 17, 19, 20, 36) et la partie restante de ladite pièce est dissociée, par sectionnement, de façon telle que lesdites découpes de pièce (2, 12, 15, 17, 19, 20, 36) demeurent entourées par ladite partie restante (3, 11, 37) de ladite pièce.

9. Procédé selon l'une des revendications précédentes, **caractérisé par le fait que**, sous l'effet du sectionnement séparatif préparatoire, la liaison, entre les découpes de pièce (12, 20) et la partie restante de ladite pièce, est dissociée par sectionnement en laissant subsister, entre lesdites découpes de pièce (12, 20) et ladite partie restante (11) de ladite pièce, une membrure commune de rattachement (13) qui instaure la liaison résiduelle entre plusieurs découpes de pièce (12, 20) et ladite partie restante (11) de ladite pièce.

10. Procédé selon la revendication 9, **caractérisé par le fait que**, sous l'effet du sectionnement séparatif final, la membrure commune de rattachement (13), entre les découpes de pièce (12, 20) et la partie restante (11) de ladite pièce, est dissociée par sectionnement ; et lesdites découpes de pièce (12, 20), qui sont ainsi intégralement dissociées par sectionnement, sont simultanément évacuées de ladite partie restante (11) de ladite pièce.
